# EUROPÄISCHE PATENTANMELDUNG

(11) **EP 4 707 211 A1**
(43) Veröffentlichungstag der Anmeldung: **11.03.2026**
(21) Anmeldenummer: 25196221.3
(22) Anmeldetag: 15.08.2025
(51) Int. Cl.: B65H 37/00

(54) **KASSETTENEINHEIT FÜR DEN EINSATZ IN APPLIKATIONSSYSTEMEN ZUR APPLIKATION VON KLEBEELEMENTEN**

(30) Priorität: 15.08.2024 DE 102024207806
(71) Anmelder: TESA SE, 22848 Norderstedt (DE)
(72) Erfinder: Herbst, Lukas, 22848 Norderstedt (DE); Akin, Deniz Nick, 22848 Norderstedt (DE); Martel, Joachim, 37075 Göttingen (DE)
(74) Vertreter: tesa SE

(57) **Zusammenfassung**

Die Erfindung betrifft eine Kassetteneinheit (10) für den Einsatz in Applikationssystemen zur Applikation von Klebeelementen, umfassend: i) eine Zuführrolle (12), ii) eine Aufnahmerolle (14), iii) eine Spendekante (16), und iv) ein bahnförmiges Spendermaterialband (18), wobei das Spendermaterialband (18) eine Vielzahl von auf einem bahnförmigen Trennmaterial angeordneten Klebeelementen umfasst, wobei das Spendermaterialband (18) teilweise auf der Zuführrolle (12) aufgewickelt und an einem Ende an der Aufnahmerolle (14) befestigt ist, wobei das bahnförmige Trennmaterial bezogen auf die Bahnrichtung zwischen der Zuführrolle (12) und der Aufnahmerolle (14) um die Spendekante (16) herumgeführt ist, wobei das bahnförmige Trennmaterial bezogen auf die Bahnrichtung vor der Spendekante (16) um die Aufnahmerolle (14) beziehungsweise um den auf der Aufnahmerolle (14) aufgewickelten Teil des bahnförmigen Trennmaterials herumgeführt ist, so dass die Aufnahmerolle (14) beziehungsweise der auf der Aufnahmerolle (14) aufgewickelte Teil des bahnförmigen Trennmaterials als Umlenkelement zur Umlenkung des Spendermaterialbandes (18) fungiert.

## Beschreibung

Die Erfindung betrifft eine Kassetteneinheit für den Einsatz in Applikationssystemen zur Applikation von Klebeelementen, ein entsprechendes Applikationssystem zur Applikation von Klebeelementen und ein Verfahren zum Betrieb eines solchen Applikationssystems.

Der Einsatz von Klebeelementen ist heutzutage ein wichtiger Bestandteil vieler moderner Fertigungsverfahren. Entsprechende Klebeelemente werden dabei nicht nur zur Befestigung von Komponenten an einem Substrat verwendet, sondern dienen insbesondere auch dem Verschluss von Öffnungen in einem Substrat. Solche Öffnungen liegen zumeist fertigungsbedingt vor und stellen im späteren Produkt mögliche Schwachstellen dar, durch die beispielsweise Feuchtigkeit oder Verunreinigungen hindurchtreten können. Der Einsatz von geeigneten, zumeist einseitig klebrigen Klebeelementen zum Verschluss entsprechender Öffnungen in Subtraten stellt eine einfache sowie zeit- und kosteneffiziente Lösung dar, entsprechende Öffnungen zu verschließen und ein ungewolltes Eindringen von Verunreinigungen zu unterbinden, wobei im Stand der Technik schon heute zu diesem Zweck regelmäßig solche Klebeelemente eingesetzt werden, die infolge ihres Herstellungsverfahrens auch als Stanzlinge bezeichnet werden.

Grundsätzlich ist es denkbar, die entsprechenden Klebeelemente manuell auf einem Substrat zu platzieren. Im Zuge der fortschreitenden Automatisierung und einem fortgesetzten Interesse an einer möglichst fehlerunanfälligen und effizienten Verfahrensführung wurden jedoch automatisierbare Applikationsvorrichtungen entwickelt, die der Applikation von Klebeelementen auf ein zu beklebendes Substrat dienen. An entsprechende Applikationsvorrichtungen werden dabei vielfältige Anforderungen gestellt. So müssen entsprechende Applikationsvorrichtungen insbesondere eine zuverlässige und reproduzierbare Applikation von Klebeelementen an die Substrate ermöglichen, wobei wünschenswerterweise ein hoher Durchsatz erreicht werden soll.

Eine Gruppe von aus dem Stand der Technik bekannten Applikationsvorrichtungen setzt darauf, dass in einer separaten, von der Applikationsvorrichtung beabstandeten Spenderanordnung bereitgestellte Klebeelemente durch die Applikationsvorrichtung aufgegriffen und am Substrat platziert werden. Diese Ausgestaltung wird jedoch regelmäßig als nachteilig empfunden, da sie regelmäßig viel Bauraum erfordert und zumeist eine relativ raumgreifende Bewegung der Applikationselemente notwendig ist, wenn diese zwischen der Spendereinheit und dem zu beklebenden Substrat hin- und herbewegt werden, was in vielen Fällen als ineffizient empfunden wird. Entsprechende lange Führungswege erhöhen das Risiko von Fehlplatzierungen, beispielsweise durch ein Verrutschen am Applikationselement, und von Verunreinigungen auf dem Klebeelement, die in unerwünschten Verschlechterungen der erzielbaren Verbundfestigkeit resultieren können.

Vor diesem Hintergrund wurden Applikationsvorrichtungen mit einer integrierten Spenderanordnung für Klebeelemente konzipiert, in denen die Abstände zwischen der Bereitstellung des Klebeelementes und der Applikationsvorrichtung sehr niedrig sind, sodass beide beispielsweise als Teil eines Endeffektors eines Roboterkopfes ausgeführt werden können. Unter diesen Applikationsvorrichtungen mit integrierter Spendervorrichtung für die Klebeelemente haben sich insbesondere solche Ausgestaltungen als vorteilhaft erwiesen, bei denen die Versorgung entsprechender Applikationsvorrichtungen mit Nachfüllkassetten erfolgt, mit denen eine schnelle Befüllung der Applikationsvorrichtung mit neuen Klebeelementen ermöglicht wird.

Eine besonders leistungsfähige und vorteilhafte Applikationsvorrichtung mit Nachfüllkassette ist in der DE 102022125422 A1 offenbart.

Mit dieser aus dem Stand der Technik bekannten Applikationsvorrichtung ist es möglich, das Reservoir für die Stanzlinge in zeit- und kosteneffizienter Art und Weise auszutauschen, sodass die Betriebszeiten der Applikationsvorrichtung maximiert werden. Gleichzeitig lässt sich damit der für die Applikationsvorrichtung benötigte Bauraum minimieren, während die zuvor geleerten Nachfüllkassetten in vorteilhafter Weise auch wiederbefüllt werden können, sodass der resultierende Prozess besonders nachhaltig ist, wobei insbesondere die Menge an anfallendem Trennliner, welcher entsorgt werden müsste, minimiert werden kann.

Trotz der erheblichen Vorteile, welche mit der Applikationsvorrichtung der DE 102022125422 A1 erzielt werden können, haben die Erfinder der vorliegenden Erfindung spezifische Entwicklungsfelder identifiziert, in denen weitere Verbesserungen wünschenswert wären. Ein entscheidender Aspekt ist hierbei die Ausgestaltung der Nachfüllkassette. Die größte Herausforderung ist hierbei nämlich, dass auf der Zuführrolle bereitgestellte bahnförmige Spendermaterialband, auf dem die Klebeelemente angeordnet sind, zuverlässig durch den Spendebereich der Kassetteneinheit zu führen, in dem die Klebeelemente separiert werden können und das derart von Klebeelementen befreite bahnförmige Trennmaterial anschließend auf der Aufnahmerolle aufzuwickeln. Hierbei ist es nötig, eine besonders robuste Führung des Spendermaterialbandes im Inneren der Kassetteneinheit zu gewährleisten, die es erlaubt, das Spendermaterialband auch unter den im Einsatz auftretenden mechanischen Belastungen sicher und fehlerunanfällig durch die Nachfüllkassette zu führen.

Bei den aus der DE 102022125422 A1 bekannten Kassetteneinheiten wurde dies abgesehen von der spezifischen Anordnung der beiden Rollen über stationäre Umlenkelemente umgesetzt, um die das bahnförmige Spendermaterialband vor der Spendekante herumgeführt werden kann, bevor es hinter der Spendekante auf der Aufwickelrolle aufgewickelt wird. Die Verwendung solcher stationären Umlenkelemente, welche auch als Umlenkschienen bezeichnet werden, ist gegenüber dem Einsatz von rotierenden Elementen, beispielsweise Umlenkrollen, prinzipiell bevorzugt. Zum einen sind entsprechende Umlenkschienen weniger anfällig für mechanische Belastungen und zudem in den meisten Fällen langlebiger. Darüber hinaus ist es wichtig, dass die Führung des Spendermaterialbands in der Kassetteneinheit mit einem ausreichend großen Krümmungsradius erfolgt, damit die auf dem Trennmaterial angeordneten Klebeelemente nicht bereits vor der Spendekante abgelöst werden. Entsprechende sanfte Umlenkwinkel sind mit entsprechenden Umlenkschienen deutlich bauraum- beziehungsweise bauteilsparender zu realisieren, als mit rotierbaren Führungsrollen.

Trotz der Vorteile, die mit dem Einsatz einer solchen Führungsschiene verbunden sind, ist dessen Umsetzung auch mit Nachteilen verbunden. Die Notwendigkeit, eine entsprechende Führungsschiene vorzusehen, erhöht den Fertigungsaufwand und die Materialkosten, die mit der Herstellung entsprechender Kassetteneinheiten verbunden sind. Zudem generiert das Vorbeiführen des Spendermaterialbandes an der stationären Umlenkschiene einen Reibungswiderstand, der der gewünschten Bahnführung in der Kassetteneinheit entgegenwirkt, wobei zudem das Risiko besteht, dass Materialfehler auf der Oberfläche der Umlenkschiene, welche beispielsweise in der Form von Vorsprüngen oder Kanten als Spritzgussfehler verbleiben, das über die Umlenkschiene geführte Trennmaterial beschädigen können.

Die primäre Aufgabe der vorliegenden Erfindung war es, die vorstehend beschriebenen Nachteile des Standes der Technik auszuräumen oder zumindest zu verringern.

Insbesondere war es eine Aufgabe der vorliegenden Erfindung, eine vorteilhafte Kassetteneinheit für den Einsatz in Applikationssystemen zur Applikation von Klebeelementen anzugeben, deren Herstellung in zeit- und kosteneffizienterer Art und Weise möglich ist, insbesondere unter Materialeinsparung gegenüber dem Stand der Technik.

Hierbei war es eine Aufgabe der vorliegenden Erfindung, dass die Robustheit der anzugebenden Kassetteneinheit beim späteren Betrieb nicht verschlechtert und wünschenswerterweise sogar verbessert werden sollte.

Es war eine weitere Aufgabe der vorliegenden Erfindung, dass die anzugebende Kassetteneinheit so ausführbar sein sollte, dass die Haltbarkeit der Kassetteneinheit verbessert sein sollte, wobei insbesondere die Wahrscheinlichkeit für eine Beschädigung des in der Kassetteneinheit geführten bahnförmigen Trennmaterials weiter verringert werden sollte, sodass insbesondere eine höhere Zahl von Wiederverwertungszyklen für die entleerte Kassetteneinheit ermöglicht und damit die vorteilhaften ökonomischen und ökologischen Effekte des Einsatzes von Kassetteneinheit weiter verbessert werden sollten.

Darüber hinaus war es eine wünschenswerte Vorgabe, dass die anzugebende Kassetteneinheit es ermöglichen sollte, die für die Führung des Materialspendebandes in der Kassetteneinheit benötigte Kraft und damit den erforderlichen Energieaufwand zu reduzieren.

Darüber hinaus war es eine Aufgabe der vorliegenden Erfindung, ein vorteilhaftes Applikationssystem, welches auf die anzugebende Kassetteneinheit zurückgreift, sowie ein entsprechendes Verfahren zur Applikation von Klebeelementen bereitzustellen.

Die Erfinder der vorliegenden Erfindung haben nunmehr gefunden, dass sich die vorstehend beschriebenen Aufgaben, ausgehend von den aus der DE 102022125422 A1 bekannten Kassetteneinheiten lösen lassen, wenn auf den Einsatz von Umlenkelementen, insbesondere Umlenkschienen weitgehend verzichtet wird und stattdessen die Spendermaterialbahn direkt über die Aufnahmerolle herumgeführt wird, welche dadurch quasi als Umlenkelement wirkt, wie es in den Ansprüchen beschrieben ist.

Durch diese vorteilhafte Ausgestaltung ist es möglich, den Aufbau entsprechender Kassetteneinheiten signifikant zu vereinfachen und die für die Herstellung benötigte Teilevielfalt sowie die Komplexität des Herstellungsverfahrens erheblich zu reduzieren. Dadurch ist die Herstellung der erfindungsgemäßen Kassetteneinheiten in deutlich zeit- und kosteneffizienterer Art und Weise möglich. Die vorteilhafte Führung des noch mit Klebeelementen versehenen Spendermaterialbandes über das bereits auf der Aufnahmerolle aufgewickelte bahnförmige Trennmaterial zur Umlenkung ermöglicht es in vorteilhafter Weise zudem, das Risiko für Beschädigungen des bahnförmigen Trennmaterials, welcher sich aus Produktionsfehlern etwaiger Umlenkelemente ergeben würde, zuverlässig zu reduzieren. In besonders bevorzugten Ausgestaltungen ist es dabei zudem möglich, die Rotationsrichtung der Aufnahmerolle so zu wählen, dass der Vektor der Tangentialgeschwindigkeit mit der Bahnführungsrichtung des Spendermaterialbandes zusammenfällt. Anstatt eines bremsenden Effektes infolge der Reibung des bahnförmigen Trennmaterials an einer etwaigen Umlenkschiene, ergibt sich somit in synergistischer Weise eine zusätzliche Förderwirkung und eine verringerte Reibung, da das Spendermaterialband an einem Bauteil umgelenkt wird, welches bereits mit der passenden Geschwindigkeit in die gewünschte Richtung rotiert, ohne dass hierfür der Einbau eines zusätzlichen komplexen rotierenden Führungselementes nötig wäre, sodass der benötigte Bauraum verringert und die zum Betrieb erforderliche Energie reduziert werden kann.

Die vorstehend genannten Aufgaben werden somit durch den Gegenstand der Erfindung gelöst, wie er in den Ansprüchen definiert ist. Bevorzugte erfindungsgemäße Ausgestaltungen ergeben sich aus den Unteransprüchen und den nachfolgenden Ausführungen.

Solche Ausführungsformen, die nachfolgend als bevorzugt bezeichnet sind, werden in besonders bevorzugten Ausführungsformen mit Merkmalen anderer als bevorzugt bezeichneter Ausführungsformen kombiniert. Ganz besonders bevorzugt sind somit Kombinationen von zwei oder mehr der nachfolgend als besonders bevorzugt bezeichneten Ausführungsformen. Ebenfalls bevorzugt sind Ausführungsformen, in denen ein in irgendeinem Ausmaß als bevorzugt bezeichnetes Merkmal einer Ausführungsform mit einem oder mehreren weiteren Merkmalen anderer Ausführungsformen kombiniert wird, die in irgendeinem Ausmaß als bevorzugt bezeichnet werden. Merkmale bevorzugter Applikationssysteme und Verfahren ergeben sich aus den Merkmalen bevorzugter Kassetteneinheiten.

Insbesondere bevorzugte Ausführungsformen der Erfindung sind in den Ausführungsbeispielen offenbart. Besonders bevorzugte Ausführungsformen der

Erfindung weisen entsprechend zwei oder mehr, bevorzugt drei oder mehr, ganz besonders bevorzugt vier oder mehr, der nachfolgend offenbarten bevorzugten Merkmale der Erfindung auf, welche auch in den Ausführungsbeispielen realisiert sind.

Die Erfindung betrifft eine Kassetteneinheit für den Einsatz in Applikationssystemen zur Applikation von Klebeelementen, umfassend:
i) eine Zuführrolle,
ii) eine Aufnahmerolle,
iii) eine Spendekante, und
iv) ein bahnförmiges Spendermaterialband, wobei das Spendermaterialband eine Vielzahl von auf einem bahnförmigen Trennmaterial angeordneten Klebeelementen umfasst,

wobei das Spendermaterialband teilweise auf der Zuführrolle aufgewickelt und an einem Ende an der Aufnahmerolle befestigt ist,
wobei das bahnförmige Trennmaterial bezogen auf die Bahnrichtung zwischen der Zuführrolle und der Aufnahmerolle um die Spendekante herumgeführt ist,
wobei das bahnförmige Trennmaterial bezogen auf die Bahnrichtung vor der Spendekante um die Aufnahmerolle beziehungsweise um den auf der Aufnahmerolle aufgewickelten Teil des bahnförmigen Trennmaterials herumgeführt ist, so dass die Aufnahmerolle beziehungsweise der auf der Aufnahmerolle aufgewickelte Teil des bahnförmigen Trennmaterials als Umlenkelement zur Umlenkung des Spendermaterialbandes fungiert.

Applikationssysteme zur Applikation von Klebeelementen sind, ebenso wie für den Einsatz in solchen Applikationssystemen geeigneten Kassetteneinheiten, aus dem Stand der Technik grundsätzlich bekannt, insbesondere aus der DE 102022125422 A1, sodass hinsichtlich vieler Grundprinzipien auf den Stand der Technik verwiesen werden kann.

Das Grundprinzip der erfindungsgemäßen Kassetteneinheit basiert in Übereinstimmung mit dem Stand der Technik darauf, dass die gefüllte Kassetteneinheit ein Spendermaterialband umfasst, welches die Klebeelemente umfasst, welche im späteren Applikationsverfahren appliziert werden sollen und die im Spendermaterialband auf einem bahnförmigen Trennmaterial angeordnet sind. Dieses bahnförmige Spendermaterialband wird im Ausgangszustand weitgehend auf der Zuführrolle aufgewickelt sein und ist mit einem Ende an der Aufnahmerolle befestigt, sodass es von der einen Rolle auf die andere Rolle überführt werden kann. Dabei durchläuft das Spendematerialband eine sogenannte Spendekante, bei der das Spendematerialband beziehungsweise dessen bahnförmiges Trennmaterial so scharf umgelenkt wird, dass die Klebeelemente bei Führung über die Spendekante aufgrund ihrer inhärenten Steifigkeit vom bahnförmigen Trennmaterial abgelöst und aus der Kassetteneinheit ausgegeben werden können. Es handelt sich somit um eine erfindungsgemäße Kassetteneinheit, wobei die Kassetteneinheit dazu eingerichtet ist, dass ein auf der Aufnahmerolle bereitgestelltes Spendermaterialband, welches eine Vielzahl von auf dem bahnförmigen zweiten Trennmaterial angeordneten Klebeelementen umfasst, derart über die Spendekante zur Zuführrolle geführt werden kann, dass die Klebelemente an der Spendekante vom Trennmaterial separiert und aus der Kassetteneinheit ausgegeben werden können.

Bevorzugt ist dabei eine erfindungsgemäße Kassetteneinheit, wobei die Kassetteneinheit eine wiederbefüllbare Kassetteneinheit ist. Bevorzugt ist zusätzlich oder alternativ eine erfindungsgemäße Kassetteneinheit, wobei die Zuführrolle und die Aufnahmerolle in der Kassetteneinheit als unangetriebene Rollen ausgeführt sind, sodass diese über die Antriebseinheiten einer Applikationsvorrichtung angetrieben werden können.

Bevorzugt ist grundsätzlich eine erfindungsgemäße Kassetteneinheit, wobei die Kassetteneinheit ein Gehäuse umfasst, bevorzugt ein Kunststoffgehäuse, wobei das Gehäuse im Bereich der Spendekante eine Ausgabeöffnung umfasst.

Es kann als Vorteil der erfindungsgemäßen Kassetteneinheiten gesehen werden, dass diese prinzipiell hinsichtlich der eingesetzten Klebeelemente und des Spendermaterialbandes mit den gleichen Komponenten betrieben werden können, die auch aus dem Stand der Technik bekannt sind, sodass insofern keine Anpassung der bestehenden Herstellprozesse notwendig ist. Bevorzugt ist entsprechend eine erfindungsgemäße Kassetteneinheit, wobei die Klebeelemente Stanzlinge sind. Bevorzugt ist zusätzlich oder alternativ auch eine erfindungsgemäße Kassetteneinheit, wobei die Klebeelemente eine Trägerschicht und einer damit verbundenen Klebeschicht umfassen, wobei die Klebeelemente mit der Klebeschicht auf dem ersten Trennmaterial angeordnet sind. Bevorzugt ist wiederum zusätzlich oder alternativ eine erfindungsgemäße Kassetteneinheit, wobei die Klebeelemente Haftklebeelemente sind, und/oder wobei die Klebeschicht eine Haftklebemasse umfasst, wobei die Klebeschicht bevorzugt aus einer Haftklebemasse besteht. Besonders bevorzugt ist dabei eine erfindungsgemäße Kassetteneinheit, wobei die Trägerschicht ein oder mehrere Materialien umfasst, die ausgewählt sind aus der Gruppe bestehend aus Polyethylen, Polypropylen, cyclische Olefin Copolymeren, Polyvinylchlorid, Polyester, Ethylenvinylalkohol, Polyvinylidenchlorid, Polyvinylidenfluorid, Polyacrylnitril, Polycarbonat, Polyamid, Polyethersulfon und Polyimid, bevorzugt ausgewählt ist aus der Gruppe bestehend aus Polyethylen, Polypropylen und Polyethylenterephthalat, wobei die Trägerschicht bevorzugt aus diesen Materialien besteht. Besonders bevorzugt ist dabei zusätzlich oder alternativ auch eine erfindungsgemäße Kassetteneinheit, wobei die von der Klebeschicht abgewandte Seite der Klebeelemente durch die Trägerschicht gebildet wird.

Bevorzugt ist ebenfalls zusätzlich oder alternativ eine erfindungsgemäße Kassetteneinheit, wobei das bahnförmige Trennmaterial ein Liner ist. Besonders bevorzugt ist insoweit eine erfindungsgemäße Kassetteneinheit, wobei das bahnförmige Trennmaterial auf der den Klebeelementen zugewandten Seite mit einer Releaseschicht beschichtet ist, bevorzugt mit einer Silikon-Releaseschicht, wobei die Silikon-Releaseschicht bevorzugt herstellbar ist durch Vernetzung eines vernetzbaren Silikonsystems umfassend ein oder mehrere Polysiloxane.

Erfindungswesentlich ist, dass anders als in der DE 102022125422 A1 zur Umlenkung des Spendermaterialbandes nicht auf eine stationäre Umlenkschiene oder andere separate Führungselemente zurückgegriffen werden muss, sondern dass das bahnförmige Trennmaterial um die Aufnahmerolle beziehungsweise um den schon auf der Aufnahmerolle aufgelegten Teil des bahnförmigen Trennmaterials herumgeführt ist. Es handelt sich somit in anderen Worten um eine erfindungsgemäße Kassetteneinheit, wobei das bahnförmige Trennmaterial bezogen auf die Bahnrichtung vor der Spendekante derart um die Aufnahmerolle beziehungsweise um den auf der Aufnahmerolle aufgewickelten Teil des bahnförmigen Trennmaterials herumgeführt ist, dass es die Aufnahmerolle oder den auf der Aufnahmerolle aufgewickelten Teil des bahnförmigen Trennmaterials kontaktiert.

Die vorstehende Definition, dass das bahnförmige Trennmaterial um die Aufnahmerolle beziehungsweise den auf der Aufnahmerolle aufgewickelten Teil des bahnförmigen Trennmaterials herumgeführt ist, trägt dabei dem Umstand Rechnung, dass es im voll befüllten Ausgangszustand der erfindungsgemäßen Kassetteneinheit vorkommen kann, dass die Aufnahmerolle noch nicht vollständig von dem bahnförmigen Trennmaterial umwickelt ist, sodass das um die Aufnahmerolle geführte bahnförmige Trennmaterial tatsächlich den Rollenkern kontaktiert. Mit fortschreitender Spendung der Klebeelemente wird die Aufnahmerolle jedoch mit bahnförmigem Trennmaterial aufgefüllt, welches dann das Spendermaterialband kontaktieren kann.

Anknüpfen an diese Überlegung ist es zumindest theoretisch denkbar, dass unterschiedliche Teile der Aufnahmerolle für die Umlenkung des Spendermaterialbandes und der Aufwicklung des bahnförmigen Trennmaterials dienen. Beispielsweise könnte die Führung des Bandes, zumindest theoretisch, über einen vorderen oder hinteren Teilabschnitt der Aufnahmerolle erfolgen, während die Aufwicklung des bahnförmigen Trennmaterials auf einem hiervon verschiedenen zweiten Abschnitt erfolgt, sodass das Spendermaterialband über den gesamten Entleerungsprozess der Kassetteneinheit hinweg über den Rollenkern geführt wird. Diese theoretische Ausgestaltung wird von den Erfindern jedoch als weniger bevorzugt erachtet, da die Bauhöhe der Aufnahmerolle größer ausgestaltet werden müsste, wodurch der Platzbedarf zunimmt. Zudem wäre es nötig, das Spendermaterialband zwischen dem Umlenken und dem Aufwickeln des bahnförmigen Trennmaterials zumindest einmal aus der ursprünglichen Führungsebene seitlich auszulenken, sodass die Interaktion mit der Aufnahmerolle an zwei voneinander verschiedenen Teilabschnitten erfolgt, was die Komplexität der Kassetteneinheit wiederum erhöhen würde, sodass entsprechende Ausgestaltungen nach Einschätzung der Erfinder eher für Spezialanwendungen geeignet sein werden.

Durch den vorteilhaften erfindungsgemäßen Aufbau ist es möglich, in bevorzugten Ausführungsformen im Wesentlichen vollständig auf weitere Umlenk- oder Führungselemente zu verzichten, wodurch es möglich wird, die Zeit- und Kosteneffizienz der Herstellung entsprechender Kassetteneinheiten zu optimieren, den Materialbedarf zu verringern und insbesondere auch eine vorteilhafte Gewichtsreduktion zu erzielen, die insbesondere für den Einsatz in solchen Applikationssystemen vorteilhaft ist, die als Endeffektor von Industrierobotern ausgeführt sind. Im Lichte der vorstehenden Ausführungen versteht der Fachmann, dass es besonders bevorzugt ist, die durch die Erfindung eröffnete Möglichkeit zur Reduktion entsprechender Umlenk- oder Führungselemente dadurch auszunutzen, dass die Kassetteneinheit entsprechend auch möglichst wenig auf diese Elemente zurückgreift. Auch wenn es theoretisch möglich wäre, beispielsweise weitere Führungsrollen vorzusehen, was für bestimmte Hochleistungsanwendungen gegebenenfalls sogar sinnvoll sein kann, ist es doch für im Wesentlichen sämtliche Ausführungsformen bevorzugt, wenn über die Umlenkung an der Aufnahmerolle beziehungsweise der Spendekante hinaus keine weiteren Umlenkelemente vorgesehen werden und zur Verminderung der Teilevielfalt und der Reibung im System auch die Zahl sonstiger Führungselemente, welche die Spendematerialband kontaktieren, minimiert wird. Bevorzugt ist somit eine erfindungsgemäße Kassetteneinheit, wobei die Kassetteneinheit keine weiteren Umlenkelemente zur Umlenkung des Spendermaterialbandes umfasst, die das Spendermaterialband bezogen auf die Bahnrichtung zwischen der Zuführrolle und der Spendekante um mehr als 30° umlenken, insbesondere keine Umlenkschienen. Bevorzugt ist zusätzlich oder alternativ eine erfindungsgemäße Kassetteneinheit, wobei die Kassetteneinheit keine weiteren Führungselemente zur Führung des Spendermaterialbandes umfasst, die das Spendermaterialband bezogen auf die Bahnrichtung zwischen der Zuführrolle und der Spendekante kontaktieren, insbesondere keine Umlenkschienen.

Ein großer Vorteil der erfindungsgemäßen Ausgestaltung der Kassetteneinheit ist es, dass es durch die Nutzung der Zuführrolle als Umlenkelement in besonders bauraumeffizienter Art und Weise möglich ist, das Spendermaterialband zur Spendekante zu führen, ohne dabei eine zu scharfe Umlenkung zu bewirken, welche eine vorzeitige Ablösung der Klebeelemente von dem bahnförmigen Trennmaterial bewirken könnte und entsprechend vermieden werden soll. Den Erfindern ist es insoweit gelungen, für die gebräuchlichsten Klebeelemente für die Zuführrolle und die Aufnahmerolle besonders vorteilhafte Abmessungen für den jeweiligen Rollenkern zu identifizieren, mit deren sich besonders vorteilhafte erfindungsgemäße Kassetteneinheiten erhalten lassen. Bevorzugt ist nämlich eine erfindungsgemäße Kassetteneinheit, wobei die Zuführrolle ohne das Spendermaterialband einen Rollendurchmesser D_{Z} im Bereich von 10 bis 30 cm, bevorzugt im Bereich von 12 bis 25 cm, besonders bevorzugt im Bereich von 14 bis 20 cm, aufweist. Bevorzugt ist zusätzlich oder alternativ eine erfindungsgemäße Kassetteneinheit, wobei die Aufnahmerolle ohne das bahnförmige Trennmaterial einen Rollendurchmesser D_{A} im Bereich von 5 bis 30 cm, bevorzugt im Bereich von 7 bis 25 cm, besonders bevorzugt im Bereich von 14 bis 20 cm, aufweist.

Im Zuge der Entwicklung der vorliegenden Erfindung haben die Erfinder gefunden, dass es für eine optimale Leistungsfähigkeit empfehlenswert ist, den Durchmesser der Rollenkerne der Zuführrolle und der Aufnahmerolle möglichst ähnlich auszugestalten, wobei insbesondere der Einsatz im Wesentlichen gleichgroßer Rollenkerne besonders bevorzugt ist, da sich hierdurch in vorteilhafter Weise bei einer bauraumsparenden Anordnung ausgezeichnete Umlenkwinkel an der Zuführrolle und der Spendekante ergeben, die einen besonders zuverlässigen Betrieb ermöglichen. Bevorzugt ist somit eine erfindungsgemäße Kassetteneinheit, wobei die Aufnahmerolle ohne das bahnförmige Trennmaterial einen Rollendurchmesser D_{A} im Bereich von 0,4*D_{Z} bis 1,6*D_{Z}, bevorzugt im Bereich von 0,6*D_{Z} bis 1,4*D_{Z}, besonders bevorzugt im Bereich von 0,8*D_{Z} bis 1,2*D_{Z}, aufweist, wobei D_{Z} der Rollendurchmesser der Zuführrolle ohne das Spendermaterialband ist.

Eine besonders vorteilhafte Ausgestaltung der erfindungsgemäßen Kassetteneinheiten ergibt sich insbesondere dann, wenn der Drehsinn der Aufnahmerolle, welcher sich beim Aufwickeln des bahnförmigen Trennmaterials ergibt, so gewählt wird, dass der Vektor der Rotationsgeschwindigkeit an der Außenseite der Zuführrolle mit dem Bahnrichtungsvektor des um die Zuführrolle herumgeführten Spendermaterialbandes zusammenfällt. Vorteilhafterweise befördert somit die zum Aufwickeln des bahnförmigen Trennmaterials verwendete Rotation gleichzeitig die Förderung des Spendermaterialbandes, was in vorteilhafter Weise zudem mit im Wesentlichen der gleichen Geschwindigkeit erfolgt, sodass reibende Bewegungen nahezu vollständig vermieden werden können und somit ein besonders materialschonender und reibungsarmer Betrieb der erfindungsgemäßen Kassetteneinheit möglich ist. Bevorzugt ist somit eine erfindungsgemäße Kassetteneinheit, wobei die Kassetteneinheit so ausgelegt ist, dass eine Rotation der Aufnahmerolle zum Aufwickeln des an der Spendekante von Klebelementen befreiten bahnförmigen Trennmaterials so erfolgt, dass die Rotationsrichtung im Kontaktbereich mit dem herumgeführten bahnförmigen Trennmaterial mit der Förderrichtung des bahnförmigen Trennmaterials zusammenfällt.

Die erfindungsgemäße Kassetteneinheit kann in ein Applikationssystem eingesetzt werden, wie es aus der DE102022125422A1 bekannt ist, wobei es als großer Vorteil der Erfindung gesehen werden kann, dass die vorteilhaften erfindungsgemäßen Kassetteneinheiten eingesetzt werden können, ohne dass an den bestehenden Applikationsvorrichtungen konstruktive Änderungen vorgenommen werden müssen.

Die Erfindung betrifft entsprechend auch ein Applikationssystem zur Applikation von Klebeelementen, umfassend:
I) eine Applikationsvorrichtung,
II) eine Kassettenaufnahme mit zumindest einer Antriebseinheit,
III) eine in der Kassettenaufnahme angeordnete erfindungsgemäße Kassetteneinheit,
wobei das Applikationssystem dazu eingerichtet ist, mit der Antriebseinheit die Führung des Spendermaterialbands durch die in der Kassettenaufnahme angeordnete Kassetteneinheit zu bewirken, so dass das Spendermaterialband vor der Spendekante um die Aufnahmerolle beziehungsweise um den auf der Aufnahmerolle aufgewickelten Teil des bahnförmigen Trennmaterials herum geführt wird, so dass die Aufnahmerolle beziehungsweise der auf der Aufnahmerolle aufgewickelte Teil des bahnförmigen Trennmaterials als Umlenkelement zur Umlenkung des Spendermaterialbandes fungiert, und so dass das Spendermaterialband anschließend so um die Spendekante herum geführt wird, dass die Klebelemente vom Trennmaterial separiert und aus der Kassetteneinheit ausgegeben werden.

Bevorzugte Applikationssysteme orientieren sich dabei an slchen Ausgestaltungen, die sich im Stand der Technik schon als besonders leistungsfähig erwiesen haben.

Bevorzugt ist beispielsweise ein erfindungsgemäßes Applikationssystem, wobei die Antriebseinheit ein Elektromotor ist.

Bevorzugt ist zusätzlich oder alternativ ein erfindungsgemäßes Applikationssystem, wobei das Applikationssystem zusätzlich umfasst:
IV) eine Transfereinheit, umfassend ein umlaufendes Förderband mit einer adhäsionsreduzierten Oberfläche, wobei die Transfereinheit bevorzugt eine Transferspendekante umfasst.

Bevorzugt ist wiederum zusätzlich oder alternativ ein erfindungsgemäßes Applikationssystem, wobei die Transfereinheit bevorzugt so angeordnet ist, dass die aus der Kassetteneinheit ausgegeben Klebeelemente unmittelbar auf die Transfereinheit überführt werden können.

Bevorzugt ist gleichfalls zusätzlich oder alternativ ein erfindungsgemäßes Applikationssystem, wobei die Applikationsvorrichtung eine Bewegungseinheit und eine an der Bewegungseinheit angeordnete Aufnahmeeinheit umfasst, wobei die Aufnahmeeinheit dazu eingerichtet ist, mit einer Trägerschicht der Klebeelemente eine reversibel und zerstörungsfrei lösbare Verbindung auszubilden. Besonders bevorzugt ist ein erfindungsgemäßes Applikationssystem, wobei die Aufnahmeeinheit einen oder mehrere steuerbare Sauggreifer umfasst, wobei die Applikationsvorrichtung bevorzugt eine oder mehrere mit den Sauggreifern verbundene Vakuumpumpen umfasst. Besonders bevorzugt ist zusätzlich oder alternativ ein erfindungsgemäßes Applikationssystem, wobei die Bewegungseinheit eine Kolbenanordnung mit einem Zylinder und einem in dem Zylinder verfahrbaren Kolben umfasst, wobei die Bewegungseinheit bevorzugt eine Rotationsvorrichtung zur Rotation der Kolbenanordnung umfasst.

Über die aus dem Stand der Technik bekannte Ausgestaltung der Applikationsvorrichtung hinaus ergibt sich beim Einsatz erfindungsgemäßer Kassetteneinheiten eine besonders vorteilhafte Ausgestaltung dann, wenn das Applikationssystem dazu in der Lage ist, den Radius der Zuführrolle und/oder der Aufnahmerolle zu bestimmen, wobei es grundsätzlich denkbar ist, den Radius der einen Rolle über den bekannten Radius der anderen Rolle in dem Wissen um die Gesamtmenge an bahnförmigem Trennmaterial beziehungsweise Spendermaterialband zu berechnen. Eine solche Bestimmung des Radius kann insbesondere mit in radialer Richtung beabstandeten kontaktlosen Abstandsmessern, beispielsweise Ultraschall-basierten Abstandsmessern erfolgen, welche aus dem jeweils zur Umfangsfläche der Rolle gemessenen Abstand auf den Radius der Rolle und damit den Befüllungsstand schließen können. Dieses Wissen ermöglicht es, aus der Umdrehungszahl der jeweiligen Rolle auf die am Außenrand wirkende Rotationsgeschwindigkeit zu schließen, wodurch es möglich wird, die Rotation der Rollen so aufeinander abzustimmen, dass eine optimale Bahnführung des bahnförmigen Trennmaterials mit einer gleichmäßigen Auf- und Abwicklung möglich ist, wodurch insbesondere eine besonders vorteilhafte Wechselwirkung zwischen der rotierenden Aufnahmerolle und dem darum herumgeführten Spendermaterialband sichergestellt wird. Bevorzugt ist entsprechend ein erfindungsgemäßes Applikationssystem, wobei das Applikationssystem Mittel zur Bestimmung des Radius der Zuführrolle und/oder des Radius der Aufnahmerolle, bevorzugt des Radius der Zuführrolle und des Radius der Aufnahmerolle, umfasst, bevorzugt als Bestandteil der Applikationsvorrichtung. Besonders bevorzugt ist ein erfindungsgemäßes Applikationssystem, wobei das Applikationssystem dazu eingerichtet ist, die Führung des Spendermaterialbands durch die in der Kassettenaufnahme angeordnete Kassetteneinheit in Abhängigkeit des Radius der Zuführrolle und/oder des Radius der Aufnahmerolle, bevorzugt des Radius der Zuführrolle und des Radius der Aufnahmerolle, zu bewirken, bevorzugt zur Beibehaltung einer vorgegebenen Bahngeschwindigkeit. Besonders bevorzugt ist zusätzlich oder alternativ ein erfindungsgemäßes Applikationssystem, wobei die Mittel zur Bestimmung des Radius ausgewählt sind aus der Gruppe bestehend aus optischen Bilderfassungsvorrichtungen und kontaktlosen Abstandsmessern, bevorzugt kontaktlosen Abstandsmessern, besonders bevorzugt ultraschall-basierten Abstandsmessern.

Die Erfindung betrifft auch ein Verfahren zum Betrieb eines erfindungsgemäßen Applikationssystems, umfassend die Verfahrensschritte:
a) Führen des Spendermaterialbands durch die in der Kassettenaufnahme angeordnete Kassetteneinheit, wobei das Spendermaterialband vor der Spendekante um die Aufnahmerolle beziehungsweise um den auf der Aufnahmerolle aufgewickelten Teil des bahnförmigen Trennmaterials herum geführt wird, so dass die Aufnahmerolle beziehungsweise der auf der Aufnahmerolle aufgewickelte Teil des bahnförmigen Trennmaterials als Umlenkelement zur Umlenkung des Spendermaterialbandes fungiert, und
   wobei das Spendermaterialband so um die Spendekante herum geführt wird, dass die Klebelemente vom Trennmaterial separiert und aus der Kassetteneinheit ausgegeben werden, und
b) Applizieren der aus der Kassetteneinheit ausgegebenen Klebeelemente mit der Applikationsvorrichtung.

Bevorzugt ist dabei ein erfindungsgemäßes Verfahren, wobei die Aufnahmerolle zum Aufwickeln des an der Spendekante von Klebelementen befreiten Trennmaterials so rotiert wird, dass die Rotationsrichtung im Kontaktbereich mit dem herumgeführten Trennmaterial mit der Förderrichtung des Trennmaterials zusammenfällt.

Bevorzugt ist insoweit zusätzlich oder alternativ ein erfindungsgemäßes Verfahren, wobei das Führen des Spendermaterialbands durch die in der Kassettenaufnahme angeordnete Kassetteneinheit in Abhängigkeit des Radius der Zuführrolle und/oder des Radius der Aufnahmerolle, bevorzugt des Radius der Zuführrolle und des Radius der Aufnahmerolle, erfolgt, bevorzugt zur Beibehaltung einer vorgegebenen Bahngeschwindigkeit.

Nachfolgend werden die Erfindung und bevorzugte Ausführungsformen der Erfindung unter Bezugnahme auf die beiliegenden Figuren näher erläutert und beschrieben. Dabei zeigen:
- Fig. 1: eine schematische Darstellung einer erfindungsgemäßen Kassetteneinheit in einer bevorzugten Ausführungsform im Befüllten Zustand; und
- Fig. 2: eine schematische Darstellung einer erfindungsgemäßen Kassetteneinheit in einer bevorzugten Ausführungsform im Befüllten Zustand.

Fig. 1 zeigt eine schematische Darstellung der Hauptbestandteile einer erfindungsgemäßen Kassetteneinheit 10 in einer bevorzugten Ausführungsform, wie sie im befüllten Zustand vorliegen kann. Dargestellt sind hierbei die wesentlichen Komponenten, welche im späteren Einsatz in einem Gehäuse verbaut werden können, wie es beispielsweise auch aus der DE 102022125422 A1 bekannt ist.

Die Kassetteneinheit 10 umfasst eine Zuführrolle 12 und eine Aufnahmerolle 14, welche im gezeigten Beispiel mit einem Rollenkern ausgeführt sind, welcher einen Durchmesser von etwa 17,9 cm hat. In der Fig. 1 ist zu erkennen, dass die Zuführrolle 12 mit einem Spendermaterialband 18 befüllt ist, welches als bahnförmiges Trennmaterial einen klassischen Trennliner umfasst, auf dem eine Vielzahl von Stanzlingen als Klebeelemente angeordnet sind, welche über ihre Klebeschicht mit dem bahnförmigen Trennmaterial verbunden sind.

Das bahnförmige Spendematerialband 18 ist mit seinem Ende derart an der Aufnahmerolle 14 befestigt, dass es zwischen der Zuführrolle 12 und der Aufnahmerolle 14 über eine Spendekante 16 geführt wird. An der Spendekante 16 wird das bahnförmige Trennmaterial so scharf umgelenkt, dass die intrinsische Steifigkeit der Stanzlinge dazu führt, dass diese vom bahnförmigen Trennmaterial abgelöst und an der Spendekante 16 ausgegeben werden können. Aus Gründen der Übersichtlichkeit sind in der Fig. 1 die Klebeelemente nicht visualisiert. Zur besseren Verdeutlichung wird das bahnförmige Spendermaterialband 18, welches noch Klebeelemente umfasst, bis zur Spendekante 16 mit einer dunkleren Schraffierung versehen als nach der Spendekante 16. Durch die unterschiedliche Schraffierung des Spendermaterialbands 18 vor und nach der Spendekante 16 ist dabei in Fig. 1 klar ersichtlich, dass das bahnförmige Trennmaterial an der als Umlenkelement wirkenden Aufnahmerolle 14 um die Aufnahmerolle 14 herum geführt wird, wobei die Kassetteneinheit 10 so ausgeführt ist, dass die Rotationsrichtung der Aufnahmerolle 14 im Kontaktbereich mit dem Spendermaterialband 18 in die gleiche Richtung weist, wie die Bahnführungsrichtung.

Fig. 2 zeigt die gleiche Kassetteneinheit 10, welche auch in der Fig. 1 dargestellt ist, jedoch zu einem späteren Zeitpunkt im erfindungsgemäßen Verfahren, nämlich, wenn die in der Kassetteneinheit 10 enthaltenen Stanzlinge schon weitgehend verspendet sind. In diesem Zustand ist nur noch ein kleiner Teil des Spendermaterialbands 18 auf der Zuführrolle 12 angeordnet, sodass entsprechend ein Großteil des bahnförmigen Trennmaterials auf der Aufnahmerolle 14 aufgewickelt ist, deren Radius sich entsprechend erhöht. In der Fig. 2 ist dabei klar zu erkennen, dass in vorteilhafter Weise auch bei wachsendem Anstieg des Durchmessers des auf der Aufnahmerolle 14 aufgewickelten bahnförmigen Trennmaterials eine vorteilhaft sanfte Umlenkung des bahnförmigen Spendermaterialbandes 18 erfolgt und die Aufnahmerolle 14 in vorteilhafter Weise so positioniert werden kann, dass auch bei weitgehendem Befüllungsstand an der Spendekante 16 noch eine scharfe Umlenkung des bahnförmigen Trennmaterials erreicht werden kann, um eine effiziente Ausgabe der Klebeelemente aus der Kassetteneinheit 10 zu gewährleisten.

### Bezugszeichenliste

- 10: Kassetteneinheit
- 12: Zuführrolle
- 14: Aufnahmerolle
- 16: Spendekante
- 18: Spendermaterialband

## Patentansprüche

1. Kassetteneinheit (10) für den Einsatz in Applikationssystemen zur Applikation von Klebeelementen, umfassend:
i) eine Zuführrolle (12),
ii) eine Aufnahmerolle (14),
iii) eine Spendekante (16), und
iv) ein bahnförmiges Spendermaterialband (18), wobei das Spendermaterialband (18) eine Vielzahl von auf einem bahnförmigen Trennmaterial angeordneten Klebeelementen umfasst,
wobei das Spendermaterialband (18) teilweise auf der Zuführrolle (12) aufgewickelt und an einem Ende an der Aufnahmerolle (14) befestigt ist,
wobei das bahnförmige Trennmaterial bezogen auf die Bahnrichtung zwischen der Zuführrolle (12) und der Aufnahmerolle (14) um die Spendekante (16) herumgeführt ist,
wobei das bahnförmige Trennmaterial bezogen auf die Bahnrichtung vor der Spendekante (16) um die Aufnahmerolle (14) beziehungsweise um den auf der Aufnahmerolle (14) aufgewickelten Teil des bahnförmigen Trennmaterials herumgeführt ist, so dass die Aufnahmerolle (14) beziehungsweise der auf der Aufnahmerolle (14) aufgewickelte Teil des bahnförmigen Trennmaterials als Umlenkelement zur Umlenkung des Spendermaterialbandes (18) fungiert.

2. Kassetteneinheit (10) nach Anspruch 1, wobei die Kassetteneinheit (10) keine weiteren Umlenkelemente zur Umlenkung des Spendermaterialbandes (18) umfasst, die das Spendermaterialband (18) bezogen auf die Bahnrichtung zwischen der Zuführrolle (12) und der Spendekante (16) um mehr als 30° umlenken.

3. Kassetteneinheit (10) nach einem der Ansprüche 1 oder 2, wobei die Kassetteneinheit (10) keine weiteren Führungselemente zur Führung des Spendermaterialbandes (18) umfasst, die das Spendermaterialband (18) bezogen auf die Bahnrichtung zwischen der Zuführrolle (12) und der Spendekante (16) kontaktieren.

4. Kassetteneinheit (10) nach einem der Ansprüche 1 bis 3, wobei die Zuführrolle (12) ohne das Spendermaterialband (18) einen Rollendurchmesser D_{Z} im Bereich von 10 bis 30 cm aufweist.

5. Kassetteneinheit (10) nach einem der Ansprüche 1 bis 4, wobei die Aufnahmerolle (14) ohne das bahnförmige Trennmaterial einen Rollendurchmesser D_{A} im Bereich von 5 bis 30 cm aufweist.

6. Kassetteneinheit (10) nach einem der Ansprüche 1 bis 5, wobei die Aufnahmerolle (14) ohne das bahnförmige Trennmaterial einen Rollendurchmesser D_{A} im Bereich von 0,4*D_{Z} bis 1,6*Dz aufweist, wobei D_{Z} der Rollendurchmesser der Zuführrolle (12) ohne das Spendermaterialband ist.

7. Kassetteneinheit (10) nach einem der Ansprüche 1 bis 6, wobei die Kassetteneinheit (10) so ausgelegt ist, dass eine Rotation der Aufnahmerolle (14) zum Aufwickeln des an der Spendekante (16) von Klebelementen befreiten bahnförmigen Trennmaterials so erfolgt, dass die Rotationsrichtung im Kontaktbereich mit dem herumgeführten bahnförmigen Trennmaterial mit der Förderrichtung des bahnförmigen Trennmaterials zusammenfällt.

8. Applikationssystem zur Applikation von Klebeelementen, umfassend:
I) eine Applikationsvorrichtung,
II) eine Kassettenaufnahme mit zumindest einer Antriebseinheit,
III) eine in der Kassettenaufnahme angeordnete Kassetteneinheit (10) nach einem der Ansprüche 1 bis 7,
wobei das Applikationssystem dazu eingerichtet ist, mit der Antriebseinheit die Führung des Spendermaterialbands (18) durch die in der Kassettenaufnahme angeordnete Kassetteneinheit (10) zu bewirken, so dass das Spendermaterialband (18) vor der Spendekante (16) um die Aufnahmerolle (14) beziehungsweise um den auf der Aufnahmerolle (14) aufgewickelten Teil des bahnförmigen Trennmaterials herum geführt wird, so dass die Aufnahmerolle (14) beziehungsweise der auf der Aufnahmerolle (14) aufgewickelte Teil des bahnförmigen Trennmaterials als Umlenkelement zur Umlenkung des Spendermaterialbandes (18) fungiert, und so dass das Spendermaterialband (18) anschließend so um die Spendekante (16) herum geführt wird, dass die Klebelemente vom Trennmaterial separiert und aus der Kassetteneinheit (10) ausgegeben werden.

9. Applikationssystem nach Anspruch 8, wobei das Applikationssystem Mittel zur Bestimmung des Radius der Zuführrolle (12) und/oder des Radius der Aufnahmerolle (14) umfasst.

10. Verfahren zum Betrieb eines Applikationssystems nach einem der Ansprüche 8 oder 9, umfassend die Verfahrensschritte:
a) Führen des Spendermaterialbands (18) durch die in der Kassettenaufnahme angeordnete Kassetteneinheit (10), wobei das Spendermaterialband (18) vor der Spendekante (16) um die Aufnahmerolle (14) beziehungsweise um den auf der Aufnahmerolle (14) aufgewickelten Teil des bahnförmigen Trennmaterials herum geführt wird, so dass die Aufnahmerolle (14) beziehungsweise der auf der Aufnahmerolle (14) aufgewickelte Teil des bahnförmigen Trennmaterials als Umlenkelement zur Umlenkung des Spendermaterialbandes (18) fungiert, und wobei das Spendermaterialband (18) so um die Spendekante (16) herum geführt wird, dass die Klebelemente vom Trennmaterial separiert und aus der Kassetteneinheit (10) ausgegeben werden, und
b) Applizieren der aus der Kassetteneinheit (10) ausgegebenen Klebeelemente mit der Applikationsvorrichtung.
